# EUROPÄISCHE PATENTSCHRIFT

(11) **EP 3 027 368 B1**
(45) Veröffentlichungstag und Bekanntmachung des Hinweises auf die Patenterteilung: **14.03.2018**
(21) Anmeldenummer: 14744074.7
(22) Anmeldetag: 24.07.2014
(51) Int. Cl.: B25H 3/02

(54) **BEHÄLTERSYSTEM FÜR WERKZEUG**
CONTAINER SYSTEM FOR TOOLS
SYSTÈME DE RÉCIPIENT POUR UN OUTIL

(30) Priorität: 01.08.2013 DE 102013215159
(43) Veröffentlichungstag der Anmeldung: 08.06.2016
(73) Patentinhaber: Atec Innovation GmbH, 71063 Sindelfingen (DE)
(72) Erfinder: FLEMMING, André, 71063 Sindelfingen (DE)
(74) Vertreter: DREISS Patentanwälte PartG mbB
(86) Internationale Anmeldenummer: PCT/EP2014/065903
(87) Internationale Veröffentlichungsnummer: WO 2015/014705

(56) Entgegenhaltungen:
- WO-A1-90/08631
- DE-U1-202005 000 494
- DE-U1-202013 003 741
- US-A- 5 011 013
- US-A- 5 833 065
- US-A1- 2006 027 475
- US-A1- 2012 318 792

## Beschreibung

Die Erfindung betrifft ein Behältersystem für Werkzeug nach dem Oberbegriff des Anspruchs 1.

Behälter für Werkzeug, die der Aufbewahrung und dem Transport des Werkzeugs dienen, sind allgemein bekannt.

Aus der DE 20 2004 015 034 U1 ist ein modulares Koffersystem bekannt, bei dem ein Austauschgehäuseteil vorgesehen ist, das wahlweise anstelle eines ersten Gehäuseteils oder anstelle eines zweiten Gehäuseteils mit einem Rahmenelement über Verbindungselemente verbindbar ist.

Aus der EP 0 997 234 A1 ist ein modulares Behälterkonzept bekannt, bei dem ein rahmenartiges bodenloses Aufsatzteil auf ein Unterteil zum Erhalt eines Behälterinnenraumes mit vergrößerter Innenraumhöhe aufsetzbar ist. Andere Beispiele sind aus der DE202005000494U1, WO90/08631, US5011013A1, US5833065A1, US2012318792A1 oder DE202013003741U1 bekannt.

Ebenfalls bekannt ist es, dass Werkzeuge des gleichen Typs unterschiedliche Größen aufweisen können. Beispielsweise können Hartschaumschneidegeräte in unterschiedlichen Ausführungen für unterschiedliche Schnittlängen und/oder für Schnitttiefen unterschiedliche Dimensionen aufweisen.

Aufgabe der Erfindung ist es daher, ein Behältersystem für den Transport und die Aufbewahrung eines Werkzeugs zu schaffen, das sowohl günstig herzustellen ist als auch eine genügende Flexibilität bezüglich unterschiedlicher Ausführungen von Werkzeugen bietet.

Die der Erfindung zugrunde liegende Aufgabe wird nach dem Anspruch 1 gelöst. Vorteilhafte Weiterbildungen sind in den Unteransprüchen angegeben. Für die Erfindung wichtige Merkmale finden sich ferner in der nachfolgenden Beschreibung und in den Zeichnungen, wobei die Merkmale sowohl in Alleinstellung als auch in unterschiedlichen Kombinationen für die Erfindung wichtig sein können, ohne dass hierauf nochmals Bezug genommen wird.

Dadurch, dass zwei Außenschalen derart miteinander verbindbar sind, so dass die beiden Außenschalen im Wesentlichen einen ersten Innenbereich eines ersten Behälters begrenzen, und dass eine Zwischenschale derart zwischen den beiden Außenschalen anordenbar ist, so dass die beiden Außenschalen und die Zwischenschale im Wesentlichen einen zweiten Innenbereich eines zweiten Behälters begrenzen, der größer ist als der erste Innenbereich, wird vorteilhaft ein modulares Behältersystem für Werkzeuge geschaffen, mit dem es auf einfache Art möglich ist, Werkzeuge unterschiedlicher Größen in einer entsprechenden Ausführungsform des Behälters unterzubringen. Bereits die modulare Ausgestaltung mit dem Zwischenstück erlaubt die Erhöhung der Variantenvielfalt bei gleichzeitiger Senkung der Stückkosten bezogen auf einen Behälter.

Dadurch, dass der zweite Innenbereich in Längsrichtung größer ist als der erste Innenbereich, können vorteilhaft Werkzeuge mit unterschiedlicher Längsausdehnung in dem entsprechenden Behälter aufgenommen werden.

In einer Ausführungsform greift ein Tragmittel für einen der Behälter an den beiden Außenschalen an. Dadurch muss vorteilhaft an dem Mittenstück kein Angriffspunkt für das Tragemittel vorgesehen werden und die Tragefunktion des Behälters kann im Wesentlichen unabhängig von der Anordnung der Zwischenschale ausgestaltet werden.

Dadurch, dass sich die zwei Außenschalen und/oder die Zwischenschale jeweils aus einer ersten und einer zweiten Halbschale zusammensetzen und die erste Halbschale und die zweite Halbschale im Wesentlichen gleich ausgebildet sind, ergibt sich ein weiterer Kostenvorteil, da nur eine Ausführung einer Halbschale produziert werden muss, um einen Behälter mit zwei Außenschalen herzustellen.

In einer vorteilhaften Ausführungsform weist eine Außenfläche rückspringende und vorspringende Rastbereiche auf, die derart ausgestaltet sind, dass bei einem Aufeinanderlegen zweier, im Wesentlichen gleich orientierter Behälter die Rastbereiche der beiden Behälter im Bereich der jeweiligen Außenfläche ineinander greifen. Dadurch kann sowohl der Transport als auch die Lagerung der Behälter verbessert werden, da ein unbeabsichtigtes Verrutschen übereinander gelagerter Behälter im Wesentlichen verhindert wird. Dadurch erhöht sich insbesondere auch die Arbeitssicherheit.

In einer vorteilhaften Weiterbildung sind eine erste Kontur eines der rückspringenden Rastbereiche und eine zweite Kontur eines der vorspringenden Rastbereiche achsensymmetrisch zu einer Mittenlängsachse der Außenfläche angeordnet. Durch diese Achsensymmetrie kann vorteilhaft erreicht werden, dass sich gegenüberliegende Außenflächen unterschiedlicher Behälter mit zueinander korrespondierenden Rastbereichen rutschsicher aufeinanderlegen lassen.

In einer weiteren vorteilhaften Ausführungsform des Behälters weist die Halbschale der Außenschale und/oder der Zwischenschale umfangsseitig eine erste Ausnehmung und/oder eine Durchführung auf, die derart ausgestaltet ist und/oder sind, dass ein Band um den Behälter führbar ist. Dadurch wird vorteilhaft auf einfache Art und Weise eine Transportsicherung, die gegen ein Öffnen des Behälters sichert, geschaffen. Darüber hinaus kann an dem Band das Tragemittel angreifen, mittels dessen der Behälter händisch transportiert werden kann.

In einer weiteren vorteilhaften Ausführungsform ist jeweils ein Band um eine der beiden Außenschalen führbar, wobei an einem Längswandabschnitt der Außenschalen des Behälters das Tragemittel an den beiden Bändern angreift. Vorteilhaft wird dadurch ein Behälter geschaffen, bei dem insbesondere die Bänder und das Tragemittel derart einfach ausgetauscht werden können, dass im Wesentlichen keine Veränderungen an dem Behälter bzw. dessen Außen- oder Zwischenschalen notwendig sind. Dabei wird vorteilhaft zur Langlebigkeit des Behälters beigetragen.

Bei einer weiteren vorteilhaften Ausführungsform ist das jeweilige Band mittels eines jeweiligen Schließmittels öffenbar und schließbar. An der Außenfläche ist zumindest eine zweite Ausnehmung für das Schließmittel vorgesehen. Dadurch kann das Schließmittel vorteilhaft in der Außenwand des Behälters versenkt angeordnet werden, wodurch sich sowohl ein unbeabsichtigtes Öffnen des Behälters verhindern lässt als auch einer Zerstörung oder Beschädigung des Schließmittels vorbeugbar ist.

In einer vorteilhaften Ausführungsform weist ein weiterer, dem ersten Längswandabschnitt gegenüberliegender Längswandabschnitt einer Halbschale der Außenschale und/oder der Zwischenschale eine dritte Ausnehmung auf, in der ein Scharnier anordenbar ist. Dadurch kann das Scharnier vorteilhaft vor einer Beschädigung geschützt werden.

Weitere Merkmale, Anwendungsmöglichkeiten und Vorteile der Erfindung ergeben sich aus der nachfolgenden Beschreibung von Ausführungsbeispielen der Erfindung, die in den Figuren der Zeichnung dargestellt sind. Dabei bilden alle beschriebenen oder dargestellten Merkmale für sich oder in beliebiger Zusammenfassung in Patentansprüchen oder deren Rückbeziehung sowie unabhängig von ihrer Formulierung oder Darstellung in der Beschreibung bzw. in der Zeichnung den Gegenstand der Erfindung. Für funktionsäquivalente Größen und Merkmale werden teilweise in allen Figuren auch bei unterschiedlicher Ausführungsform die gleichen Bezugszeichen verwendet.

Nachfolgend werden beispielhafte Ausführungsformen der Erfindung unter Bezugnahme auf die Zeichnung erläutert. In der Zeichnung zeigen:
Figur 1a und 1b jeweils einen Behälter in einer Draufsicht;
Figur 2 eine Halbschale einer Außenschale in einer perspektivischen Ansicht;
Figur 3 eine Halbschale einer Zwischenschale in einer perspektivischen Ansicht;
Figur 4 den ersten Behälter in einem Montagezustand in einer perspektivischen Ansicht;
Figur 5a und 5b den zweiten Behälter jeweils in einem Montagezustand in einer perspektivischen Ansicht; und
Figur 6 einen perspektivischen Ausschnitt auf einen ersten Längswandabschnitt und eine Außenfläche.

Figur 1 zeigt einen ersten Behälter 2 in einer Draufsicht entgegen einer z-Richtung. Der erste Behälter 2 ist zur Aufbewahrung und zum Transport von Werkzeug ausgebildet, wobei insbesondere der Innenbereich des ersten Behälters 2 zur Aufbewahrung und zur Aufnahme von Werkzeug ausgestaltet ist. Der gezeigte Behälter umfasst eine erste Außenschale 4 und eine zweite Außenschale 6, wobei die beiden Außenschalen im Wesentlichen einen ersten Innenbereich des Behälters 2 begrenzen.

In der Draufsicht der Figur 1a ist im Wesentlichen eine Außenfläche des ersten Behälters 2 dargestellt. Der Behälter 2 umfasst einen ersten Längswandabschnitt 8 und einen weiteren zweiten, dem ersten Längswandabschnitt 8 gegenüberliegenden Längswandabschnitt 10. Des Weiteren weist der erste Behälter 2 einen ersten Querwandabschnitt 12 und einen zweiten Querwandabschnitt 14 auf. Der erste Längswandabschnitt 8 weist zwei Angriffbereiche 16 und 18 auf, die wie nachgehend erläutert zur Anordnung eines Tragemittels für den ersten Behälter 2 wie auch für einen zweiten nachgehend erläuterten Behälter ausgestaltet sind. An den zweiten Längswandabschnitt 10 ist zumindest ein Scharnier angeordnet, so dass der erste Behälter 2 um eine Drehachse 19 öffenbar ist.

Figur 1b zeigt den zweiten Behälter 20 in einer Draufsicht auf eine Außenfläche des zweiten Behälters 20. Gegenüber dem ersten Behälter 2 aus Figur 1a ist bei dem zweiten Behälter 20 eine Zwischenschale 22 zwischen der ersten Außenschale 4 und der zweiten Außenschale 6 angeordnet. Mittels der Zwischenschale 22 vergrößert sich der zweite Behälter 20 in x-Richtung gegenüber dem ersten Behälter 2. Darüber hinaus vergrößert sich der zweite Innenbereich des zweiten Behälters 20 in Längsrichtung des Behälters 20 gegenüber dem ersten Innenbereich des ersten Behälters 2. Der zweite Innenbereich des zweiten Behälters 20 bleibt quer zur Längsrichtung im Wesentlichen gleich groß wie der erste Innenbereich des ersten Behälters 2. Selbstverständlich sind unterschiedliche Ausführungsformen der Zwischenschale 22 denkbar, die in x-Richtung unterschiedlich dimensioniert sind. Selbstverständlich können auch mehrere Zwischenschalen 22, oder mehrere, in x-Richtung unterschiedlich dimensionierte Zwischenschalen 22 zwischen den Außenschalen 4 und 6 angeordnet werden.

Figur 2 zeigt eine Halbschale 24 einer der Außenschalen 4 oder 6. Eine Außenschale 4 oder 6 setzt sich damit aus zwei Halbschalen 24 zusammen. Die Halbschale 24 weist eine Außenfläche 26, einen Teil des Längswandabschnitts 8, einen Teil des Längswandabschnitts 10 und einen Teil des Querwandabschnitts 12 auf.

An der Außenfläche 26 weist die Halbschale 24 rückspringende Rastbereiche 28, 30 und 32 auf. An der Außenfläche 26 weist die Halbschale 24 vorspringende Rastbereiche 34, 36 und 38 auf. Die Rastbereiche 28 und 34 sowie 32 und 38 sind jeweils L-förmig und paarweise zueinander korrespondierend ausgeführt. So korrespondieren die Rastbereiche 32 und 34 miteinander und die Rastbereiche 28 und 38 korrespondieren miteinander. Die L-förmige Ausbildung der Rastbereiche 28, 34, 32 und 38 ermöglicht ein Verhindern eines Verrutschens zweier aufeinander liegender Behälter in eine x-Richtung und in eine y-Richtung. Des Weiteren korrespondieren die Rastbereiche 30 und 36 miteinander. Eine erste Kontur eines der rückspringenden Rastbereiche 28, 32, 30 und eine zweite Kontur eines der vorspringenden Rastbereiche 34, 38 und 36 sind achsensymmetrisch zu einer Mittenlängsachse 40 der Halbschale 24 angeordnet. Insbesondere ist die Halbschale 24, insbesondere die Außenkontur der Halbschale 24, symmetrisch zu einer xz-Ebene durch die Mittenlängsachse 40 ausgebildet. Damit sind die Rastbereiche 28 bis 38 derart ausgestaltet, dass bei einem Aufeinanderliegen zweier, im Wesentlichen gleich orientierter Behälter 2 bzw. 20, im Bereich der jeweiligen Außenfläche die Rastbereiche 28 bis 38 der beiden Behälter 2 bzw. 20 ineinander greifen.

Quer zur Mittenlängsachse 40 erstreckt sich eine Ausnehmung 42. In y-Richtung schließt sich an die Ausnehmung 42 eine Durchführung 44a an, die in eine weitere Ausnehmung 46a mündet. Analog zur Durchführung 44a mündet ausgehend von der Ausnehmung 42 eine Durchführung 44b in eine Ausnehmung 46b. Zu einer vereinfachten Konstruktion und Fertigung führen die Durchführungen 44 ausgehend von einem Außenbereich der Halbschale 24 in einen Innenbereich der Halbschale 24. Der zweite Längswandabschnitt 10 weist eine weitere Ausnehmung 48 auf, die sich an die Ausnehmung 46b anschließt. Selbstverständlich befindet sich analog zu der Ausnehmung 48 eine entsprechende Ausnehmung in dem ersten Längswandabschnitts 8, der sich an die Ausnehmung 46a anschließt. Damit weist die Halbschale 24 der Außenschale 4 bzw. 6 umfangsseitig, insbesondere quer verlaufend zur Mittenlängsachse 40 und quer verlaufend zur Längsachse des Behälters eine erste Ausnehmung 46a, 42, 46b und 48 und eine Durchführung 44a und 44b auf, die derart ausgestaltet ist bzw. sind, dass ein Band um den Behälter 2 bzw. 20 führbar ist. Selbstverständlich kann die Anordnung der Ausnehmungen 42, 46 und 48 und der Durchführung 44 anders ausgestaltet sein, um das Band um den Behälter 2 bzw. 20 zu führen. Die Durchführungen 44 tragen zu einer Verliersicherheit des Bandes bei, die Ausnehmungen 48 führen das Band insbesondere verrutschsicher zu einer x-Richtung. Damit ist das Band jeweils um eine der beiden Außenschalen 4 und 6 führbar.

Die Ausnehmungen 46 sind auch als zweite Ausnehmungen bezeichenbar. Die Ausnehmungen 46 sind dazu ausgebildet, ein Schließmittel aufzunehmen, das insbesondere in einer x-Richtung größer dimensioniert sein kann als das zugehörige und an dem Schließmittel angreifende Band. Ist der Längswandabschnitt 10 mit Scharnieren versehen, so ist der erste Längswandabschnitt 8 dazu vorgesehen, ein Tragemittel aufzuweisen. Zur vereinfachten Bedienbarkeit wird das entsprechende Schließmittel hin zu dem ersten Längswandabschnitt 8 in der Ausnehmung 46a angeordnet. Durch die im Gegensatz zur Ausnehmung 42 in x-Richtung breitere Ausführung der Ausnehmung 46a bzw. 46b kann ein Schließmittel verwendet werden, das zum Öffnen und/oder Schließen Betätigungsmittel aufweist, die insbesondere in einer x-Richtung händisch betätigbar sind. Mittels des Schließmittels ist das Band, das um die jeweilige Außenschale 4, 6 geführt ist, öffenbar und schließbar, um den Behälter 2, 20 zu öffnen bzw. zu schließen. In dem geöffneten Zustand des Schließmittels kann der Behälter 2, 20 geöffnet werden, und in dem geschlossenen Zustand des Schließmittels kann der Behälter 2, 20 verschlossen werden. Die zweite Ausnehmung 46a an der Außenfläche 26 ist damit für das Schließmittel vorgesehen.

Rücksprünge 52, 54 und 56 im Bereich des ersten Querrandabschnitts 12 dienen zum Tragen des Behälters 2 bzw. 20. Abschnitte 58 und 60, die insbesondere als Rücksprünge ausgeführt sein können, dienen im Bereich des Längswandabschnitts zur Befestigung von Scharnieren. Querstege 62 und 64 umrahmen den Abschnitt 58 seitlich und ein Quersteg 66 ist benachbart zu dem Abschnitt 60 angeordnet. Die Querstege 62, 64 und 66 dienen zum Schutz des dazwischen anordenbaren Scharniers. Die Abschnitte 58 und 60 sind auch als dritte Ausnehmung bezeichenbar.

In nicht gezeigter Form können an dem zweiten Längswandabschnitt 10 oder an den ersten Querwandabschnitt 12 Rollen angeordnet sein, um den Transport des Behälters 2 bzw. 20 zu erleichtern. Insbesondere können Rollen an den Schrägabschnitten 68 und 70 des ersten Querwandabschnitts 12 angeordnet werden.

Des Weiteren weist die Außenfläche 26 eine im Wesentlichen plane Fläche 72 auf, die im Wesentlichen in einer xy-Ebene angeordnet ist. Mittels der planaren Fläche 72 kann beispielsweise ein Aufkleber aufgebracht werden, der über den Inhalt des Behälters 2 bzw. 20 informiert.

Figur 3 zeigt in einer perspektivischen Ansicht eine zweite Halbschale 74 der Zwischenschale 22. Die Zwischenschale 22 besteht aus zwei Halbschalen 74. Im Bereich des zweiten Längswandabschnitts 10 weist die Halbschale 74 zu dem Abschnitt 60 korrespondierende Abschnitte 76 und 78 auf. Querstege 82 und 84 korrespondieren jeweils zu dem Quersteg 66. Der erste Längswandabschnitt 8 ist im Wesentlichen wie der zweite Längswandabschnitt 10 ausgebildet.

Anhand der Figur 3 wird kurz auf die Verbindung zwischen den Halbschalen 24 untereinander sowie zwischen den Halbschalen 24 und den Halbschalen 74 eingegangen. Die folgenden Ausführungen betreffen somit beide Halbschalen 24 und 74, die diesbezüglich im Wesentlichen gleich ausgestaltet sind. In einem Anschlussbereich 90 weist die Halbschale 24 bzw. 74 einen L-förmigen Zapfen 92 auf, der zu einer L-förmigen Ausnehmung 94 korrespondiert. Der Zapfen 92 und die Ausnehmung 94 sind jeweils im Übergangsbereich zwischen der Außenfläche 26 und den jeweiligen Längswandabschnitten 8 und 10 angeordnet. In den Anschlussbereichen 90 ist im Bereich der Außenfläche 26 hin zu dem ersten Längswandabschnitt 8 ein weiterer Zapfen 96 angeordnet, der zu einer entsprechenden Ausnehmung 98 korrespondiert. Ein weiterer Zapfen 102 korrespondiert zu einer Ausnehmung 104. Werden nun zwei Anschlussbereiche 90 aufeinander zugeführt, so greifen die jeweiligen Zapfen 92, 96 und 102 in die jeweiligen Ausnehmungen 94, 98 und 104. Zu diesem Eingreifen kann ein jeweiliger Zapfen mittels einer Presspassung in eine Ausnehmung aufgenommen werden. Alternativ oder zusätzlich kann eine materialschlüssige Verbindung zwischen zwei Anschlussbereichen 90 hergestellt werden. Des Weiteren ist denkbar, dass zwei zusammengeführte Anschlussbereiche 90 eine Bewegung der zwei zusammengeführten jeweiligen Halbschalen 24 und/oder 74 in einer yz-Richtung verhindert, jedoch ein Auseinanderbauen der Halbschalen 24 und/oder 74 in einer x-Richtung erlaubt. Insbesondere Scharniere in den Bereichen 58, 60, 76 und 78 legen die Halbschalen 24 bzw. 74 insbesondere in einer x-Richtung zueinander fest.

In Figur 4 ist der erste Behälter 2 in einem Montagezustand in perspektivischer Ansicht gezeigt. Der erste Innenraum 110 ist durch eine fehlende Halbschale 24 freigegeben. Insbesondere ist gezeigt, wie sich gemeinsame Scharnierbereiche aus den Abschnitten 58 und 60 ergeben, wobei ein entsprechendes Scharnier in den jeweiligen Abschnitten 58 und 60 materialschlüssig zu der jeweiligen Halbschale 24 festgelegt wird. Als Scharnier kommen beispielsweise flächenartige Stoffabschnitte in Frage, die mittels einer Nietung mit dem jeweiligen Abschnitt 58, 60 verbunden sind.

Die Figuren 5a und 5b zeigen den zweiten Behälter 20 in einem jeweiligen Montagezustand in einer perspektivischen Ansicht. In Figur 5a ist zwischen zwei Halbschalen 24 die Zwischenschale 22 bereits angeordnet. In Figur 5b ist gezeigt, wie der zweite Behälter 20 den zweiten Innenbereich 120 freigibt, der größer ist als der erste Innenbereich 110. Des Weiteren ist gezeigt, wie die Abschnitte 60, 78 und 60, 76 gemeinsame Scharnierbereiche ausbilden.

Ein Behältersystem zur Herstellung des ersten Behälters 2 und/oder des zweiten Behälters 20 umfasst somit die Halbschale 24 und die Halbschale 74. Der erste Behälter 2 wird aus vier der Halbschalen 24 hergestellt. Der zweite Behälter 20 wird aus vier der Halbschalen 24 und zwei der Halbschalen 74 hergestellt. Selbstverständlich können mehrere Ausführungen der Halbschale 74 vorgesehen sein, die in einer x-Richtung unterschiedlich dimensioniert sind, um unterschiedliche zweite Behälter 20 herzustellen.

Damit wird das Behältersystem für die Aufbewahrung und den Transport von Werkzeug geschaffen, bei dem zwei Außenschalen 4 und 6 derart miteinander verbindbar sind, so dass die beiden Außenschalen 4 und 6 im Wesentlichen den ersten Innenbereich 110 des ersten Behälters 2 begrenzen. Die Zwischenschale 22 ist derart zwischen den beiden Außenschalen 4 und 6 anordenbar, so dass die beiden Außenschalen 4 und 6 und die Zwischenschale 22 einen zweiten Innenbereich 120 begrenzen, der größer ist als der erste Innenbereich 110.

Figur 6 zeigt einen perspektivischen Ausschnitt 122 auf den ersten Längswandabschnitt 8 und die Außenfläche 26. Ein Band 124 und 126 ist jeweils um eine der beiden Außenschalen 4 bzw. 6 geführt. Das Band 124, 126 ist jeweils über ein Schließmittel 128 bzw. 130 öffen- und schließbar. An den Angriffbereich 16 bzw. 18 greift sowohl ein Griff 132 als auch ein Gurt bzw. Tragegurt 134 jeweils an das Band 124 bzw. 126 an.

## Patentansprüche

1. Behältersystem für Werkzeug mit zwei Außenschalen (4, 6), **dadurch gekennzeichnet, dass** die beiden Außenschalen (4, 6) derart miteinander verbindbar sind, so dass die beiden Außenschalen (4, 6) im Wesentlichen einen ersten Innenbereich (110) eines ersten Behälters (2) begrenzen, und dass eine Zwischenschale (22) derart zwischen den beiden Außenschalen (4, 6) anordenbar ist, so dass die beiden Außenschalen (4, 6) und die Zwischenschale (22) im Wesentlichen einen zweiten Innenbereich (120) eines zweiten Behälters (20) begrenzen, wobei der zweite Innenbereich (120) in Längsrichtung größer ist als der erste Innenbereich (110).

2. Behältersystem nach Anspruch 1, wobei der zweite Innenbereich (120) in Längsrichtung des Behälters (2, 20) größer ist als der erste Innenbereich (110), und wobei der zweite Innenbereich (120) quer zur Längsrichtung im Wesentlichen gleich groß ist wie der erste Innenbereich (110) .

3. Behältersystem nach Anspruch 1 oder 2, wobei ein Tragemittel für den ersten und/oder zweiten Behälter (2, 20), insbesondere ein Griff (132) und/oder ein Tragegurt (134), an den beiden Außenschalen (4, 6) angreift.

4. Behältersystem nach einem der vorstehenden Ansprüche, wobei sich die zwei Außenschalen (4, 6) und/oder die Zwischenschale (22) jeweils aus zwei Halbschalen (24; 74) zusammensetzt, und wobei die zwei Halbschalen (24; 74), insbesondere in einem Außenbereich, im Wesentlichen gleich ausgebildet sind.

5. Behältersystem nach Anspruch 4, wobei die Halbschale (24; 74) der Außenschale (4; 6) und/oder der Zwischenschale (22) an einer Außenfläche (26) rückspringende und vorspringende Rastbereiche (28-38) aufweist, die derart ausgestaltet sind, dass bei einem Aufeinanderlegen zweier, im Wesentlichen gleich orientierter Behälter (2; 20) im Bereich der jeweiligen Außenfläche (26) die Rastbereiche (28-38) der beiden Behälter (2; 20) ineinandergreifen.

6. Behältersystem nach einem dem Anspruch 5, wobei eine erste Kontur eines der rückspringenden Rastbereiche (28-32) und eine zweite Kontur eines der vorspringenden Rastbereiche (34-38) achsensymmetrisch zu einer Mittenlängsachse (40) der Außenfläche (26) angeordnet sind.

7. Behältersystem nach einem der vorstehenden Ansprüche 4 bis 6, wobei die Halbschale (24, 74) der Außenschale (4; 6) und/oder der Zwischenschale (22) umfangsseitig, insbesondere quer zur Längsachse des Behälters (2; 20), eine erste Ausnehmung (42, 46, 48) und/oder eine Durchführung (44) aufweist, die derart ausgestaltet ist und/oder sind, dass ein Band (124; 126) um den Behälter (2; 20) führbar ist.

8. Behältersystem nach einem der Ansprüche 3 bis 7, wobei jeweils ein Band (124; 126) um eine der beiden Außenschalen (4, 6) führbar ist, und wobei an einem ersten Längswandabschnitt (8) der Außenschalen (4, 6) des Behälters (2; 20) das Tragemittel an den beiden Bändern (124, 126) angreift.

9. Behältersystem nach Anspruch 8, wobei mittels eines Schließmittels (128; 130), das insbesondere hin zu dem ersten Längswandabschnitt (8) angeordnet ist, das jeweilige Band (124; 126) öffenbar und schließbar ist, und wobei an der Außenfläche (26) der Außenschale (4, 6) zumindest eine zweite Ausnehmung (46) für das Schließmittel (128; 130) vorgesehen ist.

10. Behältersystem nach einem der vorstehenden Ansprüche, wobei ein weiterer, dem ersten Längswandabschnitt (8) gegenüberliegender Längswandabschnitt (10) einer Halbschale (24; 74) der Außenschale (4; 6) und/oder der Zwischenschale (22) eine dritte Ausnehmung (58; 60; 60, 76; 60, 78) aufweist, in der ein Scharnier anordenbar ist.

## Claims

1. Container system for tools with two outer shells (4, 6), distinguished by the fact that the two outer shells (4, 6) can be connected to one another in such a way that the two outer shells (4, 6) mainly demarcate a first internal area (110) of a first container (2), and that an interim shell (22) can be placed between the two outer shells (4, 6) in such a way that the two outer shells (4, 6) and the interim shell (22) mainly demarcate a second internal area (120) of a second container (20), whereby the second internal area (120) is, lengthwise, larger than the first internal area (110).

2. Container system as per claim 1, whereby the second internal area (120) is, lengthwise of the container (2, 20), larger than the first internal area (110), and whereby the second internal area (120) cross-lengthwise is essentially equally as large as the first internal area (110).

3. Container system as per claim 1 or 2, whereby a suspension element for the first and/or second container (2, 20) grasps the two outer shells (4, 6), especially with a handle (132) and/or a carrying strap (134).

4. Container system as per one of the preceding claims, whereby the two outer shells (4, 6) and/or the interim shell (22) each consist of two half-shells (24; 74), and whereby the two half-shells (24; 74) are essentially of the same design, especially in an outer area.

5. Container system as per claim 4, whereby the half-shell (24; 74) of the outer shell (4; 6) and/or the interim shell (22) is equipped with concave and protruding notch areas (28-38) on an outer surface (26) that are designed in such a way that in the event of stacking two, largely equally oriented containers (2; 20) in the area of the respective outer surface (26), the notch areas (28-38) of both containers (2; 20) match with one another.

6. Container system as per claim 5, whereby an initial contour of one of the concave notch areas (28-32) and a second contour of one of the protruding notch areas (34-38) are axisymmetrically aligned along a mid-lengthwise axis (40) of the outer surface (26).

7. Container system as per one of the preceding claims 4 to 6, whereby the circumference of the half-shell (24, 74) of the outer shell (4; 6) and/or the interim shell (22), especially across the lengthwise axis of the container (2; 20), exhibits an initial recess (42, 46, 48) and/or a groove (44) designed in such a way that a band (124; 126) can be led around the container.

8. Container system as per one of the claims 3 to 7, whereby one band (124; 126) can each be led around one of the two outer shells (4, 6), and whereby the suspension element grasps the two bands (124, 126) on an initial longitudinal wall section (8) of the outer shells (4, 6) of the container (2; 20).

9. Container system as per claim 8, whereby via a closing element (128; 130) primarily extending to the first longitudinal wall section (8) the respective band (124; 126) can be opened and closed, and whereby at least one second recess (46) on the outer surface (26) of the outer shell (4, 6) is provided for the closing element (128; 130).

10. Container system as per one of the preceding claims, whereby another longitudinal wall section (10) of a half-shell (24; 74) of the outer shell (4; 6) and/or the interim shell (22) located across from the first longitudinal wall section (8) exhibits a third recess (58; 60; 60, 76; 60, 78) in which a hinge can be installed.

## Revendications

1. Système de contenant pour outil comprenant deux coques extérieures (4, 6), **caractérisé en ce que** les deux coques extérieures (4, 6) peuvent être reliées l'une à l'autre de telle manière que les deux coques extérieures (4, 6) délimitent sensiblement une première zone intérieure (110) d'un premier contenant (2), et **en ce qu'**une coque intermédiaire (22) peut être agencée entre les deux coques extérieures (4, 6) de telle manière que les deux coques extérieures (4, 6) et la coque intermédiaire (22) délimitent sensiblement une deuxième zone intérieure (120) d'un deuxième contenant (20), la deuxième zone intérieure (120) étant plus grande dans la direction longitudinale que la première zone intérieure (110).

2. Système de contenant selon la revendication 1, la deuxième zone intérieure (120) étant plus grande dans la direction longitudinale du contenant (2, 20) que la première zone intérieure (110), et la deuxième zone intérieure (120), transversalement à la direction longitudinale, étant sensiblement aussi grande que la première zone intérieure (110) .

3. Système de contenant selon la revendication 1 ou 2, un moyen de transport pour le premier et/ou le deuxième contenant (2, 20), en particulier une poignée (132) et/ou une bandoulière (134), étant en prise avec les deux coques extérieures (4, 6).

4. Système de contenant selon l'une quelconque des revendications précédentes, les deux coques extérieures (4, 6) et/ou la coque intermédiaire (22) se composant chacune de deux demi-coques (24 ; 74), et les deux demi-coques (24 ; 74), en particulier dans une zone extérieure, étant sensiblement identiques.

5. Système de contenant selon la revendication 4, la demi-coque (24 ; 74) de la coque extérieure (4 ; 6) et/ou la coque intermédiaire (22) présentant sur une surface extérieure (26) des zones d'encliquetage (28-38) en retrait et en saillie, qui sont conçues de telle manière que, lorsque deux contenants (2; 20) présentant sensiblement la même orientation sont superposés dans la zone de la surface extérieure (26) respective, les zones d'encliquetage (28-38) des deux contenants (2 ; 20) s'imbriquent.

6. Système de contenant selon la revendication 5, un premier contour d'une des zones d'encliquetage en retrait (28-32) et un deuxième contour d'une des zones d'encliquetage en saillie (34-38) étant agencés en symétrie axiale par rapport à un axe longitudinal médian (40) de la surface extérieure (26).

7. Système de contenant selon l'une quelconque des revendications 4 à 6, la demi-coque (24, 74) de la coque extérieure (4 ; 6) et/ou de la coque intermédiaire (22) présentant côté périphérie, en particulier transversalement à l'axe longitudinal du contenant (2 ; 20), un premier évidement (42, 46, 48) et/ou un passage (44), qui sont conçus de telle manière qu'une bande (124 ; 126) peut être guidée autour du contenant (2 ; 20).

8. Système de contenant selon l'une quelconque des revendications 3 à 7, respectivement une bande (124; 126) pouvant être guidée autour d'une des deux coques extérieures (4, 6), et le moyen de transport étant en prise avec les deux bandes (124, 126) sur une première section de paroi longitudinale (8) des coques extérieures (4, 6) du contenant (2; 20).

9. Système de contenant selon la revendication 8, la bande (124 ; 126) respective pouvant être ouverte et fermée à l'aide d'un moyen de fermeture (128 ; 130), qui est agencé en particulier en direction de la première section de paroi longitudinale (8), et au moins un deuxième évidement (46) pour le moyen de fermeture (128 ; 130) étant ménagé sur la surface extérieure (26) de la coque extérieure (4, 6).

10. Système de contenant selon l'une quelconque des revendications précédentes, une autre section de paroi longitudinale (10), opposée à la première section de paroi longitudinale (8), d'une demi-coque (24 ; 74) de la coque extérieure (4; 6) et/ou de la coque intermédiaire (22) présentant un troisième évidement (58 ; 60 ; 60, 76 ; 60, 78) dans lequel peut être agencée une charnière.
